# EUROPÄISCHE PATENTSCHRIFT

(11) **EP 0 515 348 B1**
(45) Veröffentlichungstag und Bekanntmachung des Hinweises auf die Patenterteilung: **12.01.1994**
(21) Anmeldenummer: 92890032.3
(22) Anmeldetag: 10.02.1992
(51) Int. Cl.: B65D 47/08, B65D 55/02

(54) **Garantieverschluss**
Tamper evident closure
Fermeture inviolable

(30) Priorität: 21.05.1991 AT 1035/91
(43) Veröffentlichungstag der Anmeldung: 25.11.1992
(73) Patentinhaber: "EXPAN" Dipl. Kfm. Ing. Ernst Feichtinger-Chemische Fabrik und Plastikwerk, A-9010 Klagenfurt (Kärnten) (AT)
(72) Erfinder: Sturm, Josef, A-9064 Pischeldorf (Kärnten) (AT); Schmuck, Augustin, A-9020 Klagenfurt (Kärnten) (AT)
(74) Vertreter: Beer, Manfred, Dipl.-Ing.

(56) Entgegenhaltungen:
- EP-A- 0 309 396
- DE-A- 2 355 818
- FR-A- 1 328 417
- FR-A- 2 113 896
- FR-A- 2 591 571
- US-A- 4 442 946
- US-A- 4 852 770
- US-A- 4 941 592

## Beschreibung

Die Erfindung betrifft einen Garantieverschluß gemäß dem Oberbegriff des Anspruchs 1. Das Dokument FR-A-2 113 896 offenbart einen solchen Verschluß.

In neuerer Zeit mehren sich die Bestrebungen, Tuben u.ä. Behälter, insbesondere solche für Kosmetika, Zahnpasten u. dgl. im Sinne der Einsparung von Verpackung ohne äußere Verpackung zum Verkauf anzubieten. Um dem Käufer dennoch die Sicherheit zu geben, daß der Behälter noch nicht geöffnet worden ist, werden Garantieverschlüsse benötigt, die erkennen lassen, ob der Verschluß bereits einmal geöffnet worden ist.

Solche Garantieverschlüsse sollen ohne Hilfsmittel und ohne großen Aufwand verschlossen, am Behälter angesetzt und geöffnet werden können.

Der Erfindung liegt die Aufgabe zugrunde, einen Garantieverschluß der eingangs genannten Gattung anzugeben, der den oben genannten Zielvorstellungen gerecht wird.

Erfindungsgemäß wird dies mit einem Garantieverschluß der eingangs genannten Gattung durch die Merkmale des kennzeichnenden Teils des Anspruchs 1 erreicht.

Beim erfindungsgemäßen Verschluß genügt es, den Deckel in die Schließstellung zu verschwenken, wodurch der Ansatz am Grundkörper mit dem Deckel ohne weiteres verrastet. Wird der Deckel dann aus der Schließstellung in die Offenstellung verschwenkt, reißt der Ansatz vom Grundkörper ab und es ist in einer eine Fälschung ausschließenden Weise erkennbar, daß der Verschluß einmal geöffnet worden ist.

Bevorzugte und vorteilhafte Ausführungsmöglichkeiten des erfindungsgemäßen Verschlusses sind Gegenstand der Unteransprüche.

Weitere Einzelheiten und Merkmale des erfindungsgemäßen Verschlusses sowie Vorteile desselben ergeben sich aus der nachstehenden Beschreibung des in der Zeichnung dargestellten Ausführungsbeispieles. Es zeigt:
Fig. 1 den geöffneten Verschluß in Ansicht von vorne,
Fig. 2 eine Draufsicht auf den geöffneten Verschluß,
Fig. 3 einen Schnitt längs der Linie III-III in Fig. 2 und die
Fig. 4, 5, 6 den geschlossenen Verschluß in Ansicht von vorne, von der Seite bzw. von oben.

Im gezeigten Ausführungsbeispiel besteht der Verschluß aus einem Grundkörper 1 und einem Deckel 2. Der Deckel 2 ist mit dem Grundkörper 1 über ein Scharnier 3, dessen Konstruktion später in Einzelheiten beschrieben werden wird, verschwenkbar verbunden.

Der Grundkörper 1 besteht aus einer oberen Endwand 5 und einem äußeren Stutzen 6 sowie einem inneren Stutzen 7, die beide von der oberen Endwand 5 des Grundkörpers 1 nach unten ragen. Dabei stützt sich der äußere Stutzen 6 am oberen Bereich des mit dem Garantieverschluß verschlossenen Behälters ab, wogegen der innere Stutzen 7 mit dem Hals des Behälters verrastet wird. Hiezu sind an der Innenseite des inneren Stutzens 7 in Umfangsrichtung verlaufende Rippen 8 vorgesehen, die verhindern, daß der Grundkörper 1 und damit der Verschluß, vom Hals des Behälters wieder abgezogen werden, nachdem der Verschluß einmal aufgepreßt worden ist.

In der oberen Endwand 5 des Grundkörpers 1 ist noch ein Stutzen 10 vorgesehen, in dem eine im Ausführungsbeispiel sternförmige Austrittsöffnung 11 vorgesehen ist.

Der Deckel 2 ist flach und hohl ausgebildet und weist an seiner Innenseite einen Ringflansch 12 auf, der in der Schließstellung des Verschlusses (Fig. 4 bis 6) den Stutzen 10 des Grundkörpers 1 dichtend in sich aufnimmt.

Das zur Verbindung des Deckels 2 mit dem Grundkörper 1 vorgesehene Scharnier 3 kann ein beliebiges Scharnier, beispielsweise ein Filmscharnier, oder auch ein mehrteiliges Scharnier sein. Bevorzugt ist im Rahmen der Erfindung, daß das Scharnier 3 so ausgebildet ist, daß es das Verschwenken des Deckels 2 gegen Ende des Schließvorganges unterstützt und anderseits den Deckel 2 durch Federkräfte in der in Fig. 3 gezeigten Offenstellung hält. Eine bevorzugte Ausführungsform eines solchen Scharniers ist aus den Fig. 2 und 3 zu ersehen.

Wie in den Fig. 2 und 3 dargestellt, ist der Deckel 2 mit dem Grundkörper 1 über vier Gelenke 13, 14, 15 und 16 verbunden. In der dargestellten, bevorzugten Ausführungsform sind die Gelenke 13, 14, 15 und 16 als Filmscharniere ausgebildet. Die Gelenke 13 und 14 liegen auf einer gemeinsamen Achse und verbinden den Deckel 2 direkt mit dem Grundkörper 1. Die Gelenke 15 und 16 bilden zwei weitere, zueinander parallele Achsen, die auch zur von den Gelenken 13 und 14 gebildeten Achse parallel sind.

Das Gelenk 15 ist am Grundkörper 1 und das Gelenk 16 am Deckel 2 angeordnet und die beiden Gelenke 15 und 16 sind über einen U-förmigen Bügel 17 miteinander verbunden.

Insbesondere aus Fig. 3 ist ersichtlich, daß die Achsen der Gelenke 13, 14 sowie 15 und 16 ein Dreieck einschließen, wobei die Achsen der Gelenke 13 und 14 in der nach oben, d.h. zur Deckelfläche 5 des Grundkörpers 1 weisenden Spitze des Dreiecks angeordnet ist.

In der in den Fig. 2 und 3 dargestellten Stellung des Deckels 2 ist die Verbindung zwischen dem Grundkörper 1 und dem Deckel 2 vollkommen entspannt. Wird der Deckel 2 zum Schließen verschwenkt, dann muß der Abstand zwischen den Gelenken 15 und 16 größer werden und/oder der Abstand zwischen der gemeinsamen Achse der Gelenke 13 und 14 und den Gelenken 15 und/oder 16 kleiner werden, da das Gelenk 16 an der dem Gelenk 15 gegenüberliegenden Seite an der Achse der Gelenke 13 und 14 vorbeischwenkt. Dies erfolgt durch elastische Verformung des Bügels 17 bzw. der als Filmscharniere ausgebildeten Gelenke 13 bis 16.

Ebenso ist es auch möglich, die Gelenke 13, 14, 15, 16 so anzuordnen, daß das Gelenk zwischen den Achsen der Gelenke 13, 14 und des Gelenkes 15 durchschwenkt. Wesentlich ist dabei lediglich, daß sich der Abstand zwischen wenigstens zwei Gelenken 13, 14 bzw. 15 oder 16 verändert, wodurch eine elastische Spannung entsteht.

Ausgehend von der in Fig. 2 und 3 gezeigten Stellung wird die zum Verschwenken des Deckels 2 beim Schließen erforderliche Kraft immer größer, bis ein Totpunkt in der Stellung erreicht ist, in der die Achse der Gelenke 13 und 14 und die Gelenke 15 und 16 in einer Ebene liegen. Wird der Deckel 2 weiterbewegt, so schnappt er durch die gespeicherte Spannkraft, insbesondere der des Bügels 17 angetrieben weiter, bis er seine fast geschlossene Stellung einnimmt.

Sinngemäß wird beim Öffnen des Deckels 2 Spannkraft gespeichert bis der Totpunkt erreicht ist, so daß der Deckel 2 beim Überschreiten des Totpunktes selbsttätig weiter in die in Fig. 2 und 3 dargestellte, offene Stellung aufschnappt.

Im Bereich einer abgeflachten Stelle 20 des äußeren Stutzens 16 des Grundkörpers 1 ist ein von diesem nach oben ragender Ansatz 21 vorgesehen. Der Ansatz 21 besteht aus einem Steg 22 und zwei von dessen freiem Ende ausgehenden Armen 23, die nach Art einer Pfeilspitze widerhakenartig ausgebildet sind und miteinander einen spitzen Winkel einschließen. Im Bereich der Wurzel 24 des Steges 22 des Ansatzes 21 ist eine Sollbruchstelle, beispielsweise in Form einer Abreißkante 25, vorgesehen.

Im Deckel 2 ist auf der dem Scharnier 3 gegenüberliegenden Seite ein gegenüber dem Außenumfang des Deckels rückversetzter Bereich 30 vorgesehen, durch den eine zur oberen Endfläche 5 des Grundkörpers 1 in der Schließstellung des Deckels 2 im wesentlichen parallele Fläche 31 gebildet wird. In der Fläche 31 ist eine Öffnung 32 vorgesehen. Beim Schließen des Deckels 2 in die in den Fig. 4 bis 6 gezeigte Stellung bewegt sich der Ansatz 21 durch die Öffnung 32 im Deckel 2, bis die freien Enden 26 der Arme 23 zur Gänze durch die Öffnung 32 gelangt sind. Die freien Enden 26 der Arme 23 stützen sich dann auf der Fläche 31 ab. Wird nun der Deckel 2, ausgehend von der Schließstellung wieder geöffnet, dann reißt der Ansatz 21 im Bereich der Abreißkante 25 vom Grundkörper 1 ab und es ist am Fehlen des Ansatzes 21 erkennbar, daß der Verschluß geöffnet worden ist, auch wenn er später wieder einmal geschlossen wird.

Dadurch, daß die Öffnung 32 in einem rückversetzten Bereich 30 des Deckels 2 vorgesehen ist, ist der Ansatz 21 und insbesondere dessen Arme 23 und der obere Teil seines Steges 22 wie aus Fig. 4 erkennbar, bei geschlossenem Deckel 2 gut sichtbar, so daß jederzeit geprüft, u.zw. visuell geprüft werden kann, ob der Garantieverschluß unbeschädigt ist bzw. ob er einmal geöffnet worden ist.

Das Öffnen des Deckels 2 gestaltet sich einfach, da der Rand des Deckels 2 im abgeflachten Bereich 20 des Grundkörpers 1 nach Art einer Handhabe 33 vorsteht, so daß beim Öffnen des Deckels 2 ein Finger gut angesetzt werden kann.

Der Deckel 2 ist in seiner Schließstellung durch die gebogenen Rippen 40 an der oberen Endfläche 5 des Grundkörpers 1 zentriert und gegenüber seitlichen Bewegungen abgestützt, so daß allfällige Scherkräfte auf den Ansatz 21 verhindert werden.

## Patentansprüche

1. Garantieverschluß für Behälter, Flaschen od.dgl., insbesondere für solche zur Aufnahme pastöser Stoffe, mit einem Grundkörper (1), der am Hals des Behälters festlegbar ist, und mit einem mit dem Grundkörper (1) über ein Scharnier verschwenkbar verbundenen Deckel (2), der in eine eine Öffnung (11) im Grundkörper (1) verschließende und in eine diese freigebende Stellung verschwenkbar ist, und mit einem widerhakenartigen Ansatz (21), der beim Verschwenken des Deckels (2) in seine Schließstellung einrastet und den Deckel (2) in der Schließstellung am Grundkörper (1) festlegt wobei der ansatz (21) im Bereich der Wurzel (24) seines Mittelsteges (22) über eine Sollbruchstelle, z.B. eine Abreißkante (25), mit dem Verschluß verbunden ist, dadurch gekennzeichnet, daß der verrastbare Ansatz (21) am Grundkörper (1) angeformt ist und in der Schließstellung des Deckels (2) durch eine Öffnung (32) im Deckel (2) greift, daß der ansatz (21) zwei widerhakenartig zum Grundkörper (1) hin, von dem Mittelsteg (22) des Ansatzes (21) abstehende Arme (23) aufweist, deren freie Enden (26) voneinander einen größeren Abstand haben als die entsprechende Abmessung der Öffnung (32) im Deckel (2), daß die Arme (23) miteinander einen spitzen Winkel einschließen.

2. Verschluß nach Anspruch 1, dadurch gekennzeichnet, daß die Öffnung (32) im Deckel (2) in einem gegenüber dem Außenumfang des Deckels (2) rückversetzten Bereich (30) des Deckels (2) vorgesehen ist.

3. Verschluß nach Anspruch 1 oder 2, dadurch gekennzeichnet, daß am Grundkörper (1) nach oben vorstehende Rippen (40) bzw. Noppen vorgesehen sind, die den Deckel (2) in dessen Schließstellung gegenüber dem Grundkörper (1) zentrieren, wobei die Noppen oder Rippen (40) von innen her am unteren, freien Rand des Deckels (2) anliegen.

4. Verschluß nach einem der Ansprüche 1 bis 3, dadurch gekennzeichnet, daß das den Deckel (2) mit dem Grundkörper (1) verbindende Scharnier (30) ein Klappscharnier ist, welches das Verschwenken des Deckels (2) in die Schließstellung bzw. die Offenstellung durch Federkräfte unterstützt.

5. Verschluß nach einem der Ansprüche 1 bis 4, dadurch gekennzeichnet, daß im Grundkörper (1) ein äußerer, am Behalter anliegender Stutzen (6) und innerhalb desselben ein weiterer, am Hals des Behälters ansetzbarer Stutzen (7) vorgesehen ist und daß der innere Stutzen (7) am Hals des Behälters aufpreß- bzw. aufschnappbar und von diesem ohne Zerstörung nicht wieder abziehbar ist.

6. Verschluß nach Anspruch 5, dadurch gekennzeichnet, daß der innere Stutzen (7) an seiner Innenseite vorspringende Rippen (8) aufweist, die in Umfangsrichtung verlaufen und den Grundkorper (1) am Hals des Behälters unlösbar festlegen.

7. Verschluß nach einem der Ansprüche 1 bis 6, dadurch gekennzeichnet, daß der Grundkörper (1) im Bereich des Ansatzes (21) abgeflacht (20) ist, und daß der Deckel (2) in diesem Bereich (20) über den Grundkörper (1) handhabenartig (33) vorsteht.

8. Verschluß nach einem der Ansprüche 1 bis 7, dadurch gekennzeichnet, daß von der Innenseite des Deckels (2) ein Ringflansch (12) absteht, der einen vom Grundkörper (1) nach oben vorstehenden Stutzen (10), in dem die Ausgießöffnung (11) vorgesehen ist, in der Schließstellung des Deckels (2) dichtend in sich aufnimmt.

## Claims

1. Guarantee closure for containers, bottles or the like, particularly for those for holding pasty substances, with a main body (1) which can be fixed to the neck of the container, and with a cap (2) which is pivotably connected to the main body (1) by a hinge and which can be pivoted into a position closing an opening (11) in the main body (1) and into a position releasing it, and with a barb-like attachment (21) which latches when the cap (2) pivots into its closed position and fixes the cap (2) in the closed position on the main body (1), wherein the attachment (21) is connected to the closure in the region of the base (24) of its centre web (22) by a predetermined breaking point, e.g. a tear-off edge (25), characterised in that the latchable attachment (21) is moulded integrally with the main body (1) and in the closed position of the cap (2) extends through an opening (32) in the cap (2), in that the attachment (21) comprises two arms (23) which project from the centre web (22) of the attachment (21) towards the main body (1) in barb-like fashion and of which the free ends (26) are spaced apart by a greater distance than the corresponding dimension of the opening (32) in the cap (2), and in that the arms (23) form an acute angle with each other.

2. Closure according to claim 1, characterised in that the opening (32) in the cap (2) is provided in a region (30) of the cap (2) set back from the outer circumference of the cap (2).

3. Closure according to claim 1 or 2, characterised in that on the main body (1) are provided upwardly projecting ribs (40) or knobs which centre the cap (2) in the closed position thereof relative to the main body (1), wherein the knobs or ribs (40) abut against the lower free edge of the cap (2) from the inside.

4. Closure according to any of claims 1 to 3, characterised in that the hinge (30) connecting the cap (2) to the main body (1) is a folding hinge which assists pivoting of the cap (2) into the closed position or open position by spring forces.

5. Closure according to any of claims 1 to 4, characterised in that in the main body (1) is provided an outer socket (6) abutting against the container, and within it an additional socket (7) which can be applied to the neck of the container, and in that the inner socket (7) can be press-fitted or snap-fitted onto the neck of the container and not removed from it again without destroying it.

6. Closure according to claim 5, characterised in that the inner socket (7) comprises projecting ribs (8) on the inside, which extend in the circumferential direction and fix the main body (1) to the neck of the container non-releasably.

7. Closure according to any of claims 1 to 6, characterised in that the main body (1) is flattened (20) in the region of the attachment (21), and in that the cap (2) in this region (20) projects beyond the main body (1) in handle fashion (33).

8. Closure according to any of claims 1 to 7, characterised in that from the inside of the cap (2) projects a ring flange (12) which in the closed position of the cap (2) receives within it in sealing relationship a socket (10) which projects upwardly from the main body (1) and in which is provided the pouring opening (11).

## Revendications

1. Fermeture inviolable pour récipients, bouteilles ou analogues, en particulier pour des récipients destinés à recevoir des produits pâteux, comportant corps (1) qui peut être fixé sur le col du récipient et un couvercle (2) qui est lié au corps (1) avec possibilité de pivotement par l'intermédiaire d'une charnière et peut pivoter dans une position d'obturation d'une ouverture (11) dans le corps (1) et dans une position de libération de ladite ouverture, et une saillie (21) en forme de crochet qui, lors du pivotement du couvercle (2) dans sa position d'obturation, s'encliquette et fixe le couvercle (2) sur le corps (1) en position d'obturation, la saillie (21), dans la région du pied (24) de sa nervure médiane (22), étant liée à la fermeture par un point destiné à la rupture, par exemple un bord à déchirer (25), caractérisée par le fait que la saillie (21) encliquetable est formée sur le corps (1) et, en position d'obturation du couvercle (2), pénètre dans une ouverture (32) dans le couvercle (2), par le fait que la saillie (21) présente deux bras (23) en forme de crochets qui s'étendent à partir de la nervure médiane (22) de la saillie (21) en direction du corps (1) et dont les extrémités (26) libres sont distantes l'une de l'autre d'une valeur supérieure à la dimension correspondante de l'ouverture (32) dans le couvercle (2) et par le fait que les bras (23) forment un angle aigu entre eux.

2. Fermeture selon la revendication 1, caractérisée par le fait que l'ouverture (32) dans le couvercle (2) est prévue dans une partie (30) de celui-ci (2) en retrait par rapport à la circonférence du couvercle (2).

3. Fermeture selon la revendication 1 ou 2, caractérisé par le fait qu'il est prévu sur le corps (1) des nervures (40) ou des boutons tournés vers le haut qui assurent le centrage du couvercle (2) par rapport au corps (1) en position d'obturation, les boutons ou nervures (40) venant en appui côté intérieur sur le bord inférieur libre du couvercle (2).

4. Fermeture selon l'une des revendications 1 à 3, caractérisé par le fait que la charnière (30) qui relie le couvercle (2) au corps (1) est une charnière à ressort qui, par des forces élastiques, aide au pivotement du couvercle (2) vers la position d'obturation ou la position d'ouverture.

5. Fermeture selon l'une des revendications 1 à 4, caractérisé par le fait qu'il est prévu dans le corps (1) un manchon (6) extérieur qui repose sur le récipient et, à l'intérieur de celui-ci, un autre manchon (7) qui peut être monté sur le col du récipient et par le fait que le manchon (7) interne peut être enfoncé ou encliqueté sur le col du récipient et retiré de celui-ci sans qu'il qu'il soit nécessaire de le détruire.

6. Fermeture selon la revendication 5, caractérisé par le fait que le manchon (7) intérieur présente sur sa face intérieure des nervures (8) qui s'étendent dans la direction périphérique et fixent de manière indémontable le corps (1) sur le col du récipient.

7. Fermeture selon l'une des revendications 1 à 6, caractérisé par le fait que le corps (1) est aplati dans la région de la saillie (21) et par le fait que, dans cette région, le couvercle (2) dépasse par rapport au corps (1) en formant une partie de préhension (33).

8. Fermeture selon l'une des revendications 1 à 7, caractérisé par le fait qu'un rebord (12) annulaire s'étend à partir de la face intérieure du couvercle (2), lequel rebord, en position fermée du couvercle, reçoit de manière étanche un manchon (10) qui fait saillie vers le haut sur le corps (1) et dans lequel est prévu l'orifice verseur (11).
